# EUROPÄISCHE PATENTSCHRIFT

(11) **EP 2 563 556 B1**
(45) Veröffentlichungstag und Bekanntmachung des Hinweises auf die Patenterteilung: **08.04.2015**
(21) Anmeldenummer: 11718022.4
(22) Anmeldetag: 29.04.2011
(51) Int. Cl.: B26B 5/00

(54) **CUTTERMESSER**
CUTTER KNIFE
COUTEAU À LAME RÉTRACTABLE

(30) Priorität: 30.04.2010 DE 102010019119
(43) Veröffentlichungstag der Anmeldung: 06.03.2013
(73) Patentinhaber: Gorski, Wilfried, 42699 Solingen (DE)
(72) Erfinder: Gorski, Wilfried, 42699 Solingen (DE)
(74) Vertreter: Lippert, Stachow & Partner
(86) Internationale Anmeldenummer: PCT/EP2011/056851
(87) Internationale Veröffentlichungsnummer: WO 2011/135080

(56) Entgegenhaltungen:
- WO-A1-98/55273
- DE-A1-102006 000 730
- DE-B3-102005 049 411
- DE-U1- 20 202 165
- US-A1- 2007 028 454
- US-B1- 6 314 646
- US-B1- 6 418 624

## Beschreibung

Die Erfindung betrifft ein Cuttermesser, insbesondere ein Kartonmesser, mit einem eine Austrittsöffnung aufweisenden Gehäuse und einem in dem Gehäuse in und gegen eine Arbeitsrichtung verschieblich geführten Schieber, wobei der Schieber eine Aufnahme mit einem flachen Aufnahmeraum für eine auswechselbare flache Klinge mit einer Schneide aufweist, der Aufnahmeraum zum zumindest partiellen Freilegen der Schneide der Klinge schmalseitig eine Öffnung aufweist und der Schieber mittels manuellen Einleitens einer Verschiebungskraft durch eine Einleitungsöffnung im Gehäuse über einen Arbeitsweg zwischen einer Speicherposition, in der der Aufnahmeraum in dem Gehäuse angeordnet ist, und einer Arbeitsposition, in der der Schieber zumindest gerade mit der Öffnung durch die Austrittsöffnung aus dem Gehäuse herausragt, hin und her verschiebbar ist, wobei der Schieber zu seiner Bestückung mit der Klinge in Arbeitsrichtung über die Arbeitsposition hinaus über einen Entnahmeweg in eine Entnahmeposition hinein verschiebbar ist, in der der Aufnahmeraum vollständig aus dem Gehäuse herausragt, und der Schieber gegen ein vollständiges Herausschieben aus dem Gehäuse gesichert ist.

Cuttermesser sind vielfach bekannt. Je nach Funktion und Region werden sie auch Teppichmesser, Stanley-Messer, Japanmesser oder Cutter genannt. Cuttermesser sind in der Regel mit einer sehr scharfen Klinge ausgestattet, die zum Gebrauch mit ihrer Schneide über den Schieber partiell durch die Einleitungsöffnung aus dem Gehäuse in die Arbeitsposition hinein herausgeschoben ist und nach Gebrauch zurück in die Speicherposition hinein verschoben werden kann. Bei Cuttermessern ist die Einleitungsöffnung in der Regel als Langlochöffnung ausgebildet. Eine besondere Cutterausführung stellt ein sogenanntes Kartonmesser oder Sicherheitsmesser dar, bei dem die Klinge, wenn dieselbe nach erfolgtem Schnitt das Schnittgut nicht mehr kraftwirksam berührt, in der Regel Federkraft bedingt automatisch in das Gehäuse zurückgezogen wird.

Eine in der Handhabung des Cuttermesser gefährliche Situation stellt ein Klingenwechsel dar, bei dem der Aufnahmeraum geöffnet und die Klinge manuell der Klingenaufnahme entnommen bzw. in dieselbe eingelegt werden muss. Hierzu wird der Schieber üblicherweise manuell aus dem Gehäuse gezogen und der Aufnahmeraum, wenn nicht schon dadurch geöffnet, zur Klingenentnahme und/oder -Aufnahme offengelegt. Neben der gefahrvollen Handhabung ist der Vorgang zur Klingenentnahme und/oder -Aufnahme umständlich und zeitaufwendig.

In der DE 202 02 165 U1 wird als Sicherung des Schiebers des Cutters gegen ein vollständiges Herausschieben ein außen am Gehäuse verschwenkbar angeordneter Anschlag für eine Taste zur manuellen Betätigung des Schiebers beschrieben.

In der US 2007/0028454 A1 ist an der Klingenaufnahme des Cutters ein federbelasteter Zusatzschieber zur Öffnung der Klingenaufnahme vorgesehen.

In der US 6314646 B1 ist der Schieber in Arbeitsrichtung vorn mittels einer unterhalb am Griff angeordneten Taste lösbar angeordnet.

Der Erfindung liegt daher die Aufgabe zugrunde, ein Cuttermesser der eingangs genannten Art bereitzustellen, dessen Klinge gefahrloser entnommen bzw. eingelegt werden kann. Ferner soll dies weniger umständlich und rascher erfolgen.

Die gestellte Aufgabe wird erfindungsgemäß durch die Merkmale des Anspruches 1 gelöst. Vorteilhafte Weiterbildungen werden in den anhängenden Unteransprüchen beschrieben. Die gestellte Aufgabe wird insbesondere dadurch gelöst, dass der Schieber ein in Arbeitsrichtung vorderes Schieberteil mit der Aufnahme und ein in Arbeitsrichtung hinteres Schieberteil aufweist, wobei die Schieberteile über den Arbeitsweg relativ zueinander verschieblich angeordnet sind, und das hintere Schieberteil mittels einer vorgesehen Verriegelung in einer Verriegelungsposition an dem Gehäuse festgelegt und in einer Entriegelungsposition von derselben zum Verschieben des Schiebers in die Entnahmeposition hinein freigegeben ist.

Das Verschieben des Schieber in Arbeitsrichtung über die Arbeitsposition hinaus in einem Entnahmeposition hinein erleichtert die Handhabung, da hierzu das Cuttermesser gewohnt in der Hand liegen kann. Ferner kann die Verschiebungskraft manuell über die Einleitungsöffnung in den Schieber eingeleitet werden. Der Benutzer muss sich nicht sich auf eine im Stand der Technik übliche entgegengesetzte Verschiebungsrichtung einstellen. Es ist möglich, dass das Verschieben des Schiebers aus der Arbeitsposition in die Entnahmeposition erfolgt. Da der Aufnahmeraum in der Arbeitsposition bereits zum Teil aus dem Gehäuse herausgeschoben ist, ist zum vollständigen Herausschieben des Aufnahmeraumes aus dem Gehäuse lediglich ein geringer weiterer Verschiebungsweg notwendig, der hier als Entnahmeweg bezeichnet wird. Wie weiter unten gezeigt, kann der Schieber auch aus der Speicherposition in die Entnahmeposition und wieder zurück verschoben werden.

Im Stand der Technik wird der Schieber zum Auswechseln der Klinge vollständig aus dem Gehäuse heraus gezogen, so dass das Cuttermesser in zwei Teile zerfällt. Da das Einlegen der Klinge in den heraus geschobenen Schieber notwendig mit beiden Händen erfolgen muss, wird das Gehäuse in üblicher Handhabung aus der Hand gelegt, so dass dieses verloren gehen kann. Ferner müssen zum Zusammenbau Schieber und Gehäuse umständlich ineinander geschoben werden. Infolge des kurzen Entnahmeweges ist es, wie weiter unten gezeigt, konstruktiv unaufwendig möglich, den Schieber gegen ein vollständiges Herausschieben aus dem Gehäuse zu sichern, so dass der Schieber zum Auswechseln der Klinge in dem Gehäuse verankert bleiben kann. Dies erhöht die Arbeitssicherheit. Durch den kurzen Entnahmeweg wird die Handhabung sicherer und einfacher. Somit kann das erfindungsgemäße Cuttermesser zum Einlegen bzw. zur Entnahme der Klinge weniger umständlicher, schneller und gefahrloser gehandhabt werden.

Zur Führung des Schiebers in dem Gehäuse kann der Schieber innenseitlich an dem Gehäuse verschieblich anliegen.

Der Schieber kann in einer bevorzugten Ausbildung des Cuttermessers ein in Arbeitsrichtung vorderes Schieberteil mit der Aufnahme und ein in Arbeitsrichtung hinteres Schieberteil aufweisen. Hierbei können die Schieberteile vorteilhaft über den Arbeitsweg relativ zueinander verschieblich angeordnet sein. Somit kann über die beiden relativ zueinander beweglichen Schieberteile die vorgesehene Verschiebung der Aufnahme über den Arbeitsweg erfolgen.

Vorzugsweise kann das hintere Schieberteil eine Führung aufweisen, in der das vordere Schieberteil relativ zu dem hinteren Schieberteil über den Arbeitsweg verschieblich geführt ist. Hierbei können die beiden Schieberteile an ihren in Einbaulage zueinander gewandten Seiten unter Ausbildung der Führung führungswirksam ineinander greifen. Vorteilhaft ermöglicht die Führung zugleich eine Begrenzung des Arbeitsweges über vorgesehene Anschläge.

In einer vorteilhaften Ausführung des Cuttermessers kann die Führung spiegelsymmetrisch zu einer Mitte hin Längsschnittebene des Schiebers als Spiegelsymmetrieebene aufgebaut sein. Diese Maßnahme erlaubt eine entsprechend spiegelsymmetrische Kräfteverteilung. Damit kann eine Gefahr eines Verkantens wirksam begegnet und eine sichere leichte Führung bei der relativen Bewegung der beiden Schieberteile zueinander erzielt werden. Insbesondere können die beiden Schieberteile aneinander zugewandten Endbereich sich in Arbeitsrichtung erstreckende, führungswirksam ineinander greifende Klauenpaare mit endseitigen Hakenenden aufweisen. Über die Längserstreckung der beiden Klauenpaare kann die Länge des Arbeitsweges festgelegt werden, wobei zur Begrenzung des Arbeitsweges die Klauenpaare mit ihren Hakenenden ineinander greifen können. Vorteilhaft liegen die Hakenenden in einer Ebene parallel zur größeren Seitenfläche des flachen Aufnahmeraumes. Hierzu können beispielsweise die beiden Haken des Hakenpaares eines der beiden Schieberteile, vorteilhaft innen angeordnet, mit ihren abgeknickten Enden seitlich nach außen weisen, während die Haken des Hakenpaares des anderen Schieberteiles seitlich von außen mit zur Mitte weisenden Hakenenden in den ihnen jeweils zugeordneten Haken des einen Schieberteiles eingreifen. Vorzugsweise sind die innen angeordneten Haken bezüglich einer Querrichtung senkrecht zur Arbeitsrichtung über einen Zwischenraum voneinander beabstandet angeordnet. Es versteht sich, dass zur leichteren Bewegung der beiden Schieberteile zueinander sowie zur Führung des Schiebers im Gehäuse ein entsprechendes Spiel vorgesehen sein kann.

Wird, was vorzugsweise vorgesehen ist, das hintere Schieberteil an dem Gehäuse festgelegt, so kann das vordere Schieberteil infolge seiner Relativbewegung zum hinteren Schieberteil über den Arbeitsweg aus der Speicherposition in die Arbeitsposition hinein und wieder zurück verschoben werden. Zur Festlegung des hinteren Schieberteiles an dem Gehäuse kann eine Verriegelung vorgesehen sein. Mittels der Verriegelung kann das hintere Schieberteil in einer Verriegelungsposition an dem Gehäuse festgelegt sein, so dass das vordere Schieberteil über den Arbeitsweg relativ zu dem hinteren Schieberteil verschieblich ist. Zur Verschiebung des Schiebers in Arbeitsrichtung über die Arbeitsposition hinaus in die Entnahmeposition kann das hintere Schiebeteil von der Verriegelung freigegeben sein. Damit kann der Schieber mit vorderem und hinterem Schieberteil in Arbeitsrichtung verschoben werden. Somit kann der Schieber aus der Arbeitsposition oder unmittelbar aus der Speicherposition in die Entnahmeposition geschoben werden.

Vorzugsweise weist die Verriegelung ein Verriegelungselement auf, das relativ bewegbar zum Schieber an dem Gehäuse angelagert ist. Hierzu kann das Verriegelungselement bezüglich der Arbeitsrichtung in einer Schließposition verriegelnd an dem hinteren Schieberteil angreifen und in einer Offenposition das hintere Schieberteil bezüglich der Arbeitsrichtung freigeben. Hierbei kann das Verriegelungselement beispielsweise als zweiter Schieber oder als Blattfeder mit endseitigem seitlichem Vorsprung zum Angriff an das hintere Schieberelement ausgebildet sein.

In einer bevorzugten Ausbildung des Cuttermessers ist das Verriegelungselement als Verriegelungsbolzen ausgebildet. Vorzugsweise ist der Verriegelungsbolzen um eine Drehachse senkrecht zur größeren Seitenfläche drehbar an dem Gehäuse angelagert. Die Lagerung des Verriegelungsbolzens kann vorteilhaft beidendseitig an dem Gehäuse erfolgen. Das Gehäuse kann entsprechend dem Verriegelungsbolzen angepasste Lageröffnungen aufweisen, in denen der Verriegelungsbolzens drehbeweglich geführt ist. Der Verriegelungsbolzen kann hierzu an den Innenraum des Gehäuses begrenzenden Seiten unter durch Durchragung des Innenraumes drehbar gelagert sein. Der Verriegelungsbolzen kann mit einem mittleren Bereich eine in dem vorderen Schieberteil vorgesehenen Verriegelungsöffnung durchragen und in der Schließposition bezüglich der Arbeitsrichtung kraftwirksam innenseitig an der Verriegelungsöffnung anliegen. Die Verriegelungsöffnung kann vorteilhaft kreisrund ausgebildet sein. Ferner kann die Verriegelungsöffnung eine seitlich in Arbeitsrichtung zu einem nach außen hin geöffneten Spalt oder einem Langloch geöffnet sein. Die Breite des Spaltes bzw. des Langloches kann kleiner als der Durchmesser der Verriegelungsöffnung sein. Vorzugsweise beträgt die Spaltbreite ein Fünftel bis Dreiviertel, insbesondere ein Viertel bis zwei Drittel und idealerweise etwa ein Drittel des Durchmessers der Verriegelungsöffnung.

In einer Weiterbildung des Cuttermessers kann der mittlere Bereich des Verriegelungsbolzen einen länglichen Querschnitt mit einer dem Durchmesser der Verriegelungsöffnung angepassten größeren Seiten und einer der Spaltbreite angepassten kleineren Seite aufweisen. Zur Verriegelung des hinteren Schieberteiles an dem Gehäuse kann somit die größere Seite des mittleren Bereiches in der Schließposition senkrecht zur Arbeitsrichtung angeordnet sein. In der Offenposition kann der mittlere Bereich des Verriegelungsbolzens mit seiner größeren Seite in Arbeitsrichtung weisen. Zwischen Offenposition und Schließposition des Verriegelungsbolzens kann derselbe über einen Drehwinkel von vorzugsweise etwa 90° verdreht sein. Damit kann der mittlere Bereich des Verriegelungsbolzens mit Verschieben des Schiebers in Arbeitsrichtung gegen Arbeitsrichtung in den Spalt eingeführt werden und somit den Schieber zum Verschieben in die gewünschte Entnahmeposition hinein freigegeben.

Der Verriegelungsbolzen kann vorteilhaft bezüglich seiner Drehbewegung vorzugsweise anschlagsbegrenzt über den Drehwinkel in der Verriegelungsöffnung geführt angeordnet sein. Hierzu kann der mittlere Bereich des Verriegelungsbolzens an zumindest einer seiner kleineren Seiten einen sich radial nach außen erstreckenden, als ersten Führungsvorsprung ausgebildeten Vorsprung aufweisen. Dieser erste Führungsvorsprung kann führungswirksam in eine ihm angepasste, als erste Führungsnut ausgebildete Nut eingreifen, die innenseitig in der Verriegelungsöffnung angeordnet ist und sich umfänglich etwa über den Drehwinkel erstreckt. Mit Eingriff des ersten Führungsvorsprunges in die erste Führungsnut kann der Verriegelungsbolzen in der Verriegelungsöffnung geführt und gehalten werden. Selbstverständlich können in Umkehrung der Anordnung der Führungsvorsprung in der Öffnung und die Führungsnut an dem Verriegelungsbolzen vorgesehen sein. Außenseitig an Gehäuse und/oder außenstirnseitig am Verriegelungsbolzen können Markierungen vorgesehen sein, die eine vorgeschriebene Drehstellung des Verriegelungsbolzens bezüglich des Gehäuses in der Verriegelungsposition bzw. in der Freigabeposition anzeigen.

Zum manuellen Verdrehen des Verriegelungsbolzens kann ein stirnseitiges Ende des Verriegelungsbolzens als Betätigungsende ausgebildet sein, mittels dessen der Verriegelungsbolzens manuell und/oder unter Werkzeugangriff betätigt werden kann. Das Betätigungsende ist vorteilhaft gleich dem mittleren Bereich des Verriegelungsbolzens mit einem länglichen Querschnitt versehen, wobei beide Querschnitte bezüglich der Drehachse deckungsgleich an dem Verriegelungsbolzen angeordnet sind, wodurch über die Stellung des Betätigungsendes zugleich die Ausrichtung des mittleren Bereiches des Verriegelungsbolzens wieder gegeben werden kann. Vorzugsweise befindet sich eine Markierung radial außen an dem Betätigungsende, die bei korrekter Drehpositionierung des Verriegelungsbolzens in der Schließposition und in der Freigabeposition radial jeweils mit einer am Öffnungsrand der Verriegelungsöffnung vorgesehenen Markierung fluchtet. Vorzugsweise sind die Markierungen Vertiefungen, die vorzugsweise farbig gekennzeichnet sind.

Um ein vollständiges Herausschieben des Schiebers aus dem Gehäuse heraus wirksam zu verhindern, kann vorteilhaft eine Anschlagsicherung vorgesehen sein. Diese Anschlagsicherung kann beispielsweise eine als zweiten Führungsvorsprung ausgebildeten Vorsprung aufweisen, der führungswirksam in eine im angepasste sich in Arbeitsrichtung erstreckende als zweite Führungsnut eingreift, die zumindest in Arbeitsrichtung endseitig begrenzt ist. Diese zweite Führungsnut ist vorteilhaft innenseitig am Gehäuse angeordnet.

Der flache Aufnahmeraum kann an einer der größeren Seiten mittels einer größeren Seitenwand begrenzt werden, die zum Öffnen und Verschließen des Aufnahmeraumes vorteilhaft lagebeweglich an dem Schieber angeordnet ist. Hierzu kann die größere Seitenwand seitlich um eine Schwenkachse in Arbeitsrichtung verschwenkbar angeordnet sein. Vorzugsweise ist die größere Seitenwand an einer Ecke in einem Schwenkgelenk um eine Schwenkachse senkrecht zu ihrer flächigen Erstreckung schwenkbeweglich an dem Schieber angeordnet.

Vorzugsweise sind sämtliche Bauteile des Cuttermessers als Kunststoffspritzgussteile gefertigt. Bevorzugter Kunststoff ist wegen seiner Festigkeit Acrylnitril-Butadien-StyrolCopolymerisat (ABS).

Das das Gehäuse kann aus zwei Gehäuseschalen mit einer Trennungsebene parallel zur größeren Seitenfläche des offenen Raumes gefertigt sein, die über Steckverbindung ineinander steckbar sind. Das hintere Schiebeteil und bis auf die vordere Seitenwand zur Begrenzung des Aufnahmeraumes, das hintere Schieberteil können als einstückige Spritzgussteile ausgebildet sein. Vorzugsweise ist das Gehäuse einstückig ausgebildet. Zur Montage kann der Schieber gegen Arbeitsrichtung in durch die Austrittsöffnung und/oder, was bevorzugt ist, in Arbeitsrichtung durch eine der Austrittsöffnung gegenüberliegend angeordnete Eintrittsöffnung in das Gehäuse eingeschoben und mittels eingeführten Verriegelungsbolzens fixiert bzw. gegen ein Herausschieben gegen Arbeitsrichtung gesichert werden. Im ersten Fall kann der Führungsvorsprung flexibel auslenkbar in die Führungsnut einschnappen. Im zweiten Fall kann die erste Führungsnut vorzugsweise unter konischer Erweiterung in die Eintrittsöffnung einmünden, so dass der Führungsvorsprung problemlos in die Führungsnut einführbar ist.

In einer bevorzugten Ausbildung des Cuttermessers als Kartonmesser kann eine Federvorrichtung mit vorzugsweise einer Zugfeder vorgesehen sein, gegen deren Federkraft das vordere Schieberteil relativ zu dem hinteren Schieberteil aus der Speicherposition in die Arbeitsposition hinein verschiebbar ist. Damit kann, bei feststehendem hinteren Schieberteil, das vordere Schieberteil allein unter Einwirkung der Federkraft aus der Arbeitsposition zurück in die Speicherposition gezogen werden. Zur Vergrößerung der Federkraft und zum stabileren Zusammenhalt des hinteren und vorderen Schieberteiles in der Führung können die Schieberteile gegeneinander vorgespannt sind. Vorzugsweise greift die Zugfeder unmittelbar an den beiden Schieberteile an. Kraftmechanisch günstig ist die Zugfeder mittig in dem Zwischenraum zwischen dem inneren Klauenpaar angeordnet.

Die vorliegende Erfindung wird im Folgenden unter Zuhilfenahme zweier in einer Zeichnung dargestellten Ausführungsformen näher erläutert. In der Zeichnung zeigen:
- Fig. 1a bis 1c: jeweils eine Draufsicht auf eine erste Ausführungsform eines Cuttermessers mit Schieber, Gehäuse und Verriegelungsbolzen in unterschiedlichen Positionen,
- Fig. 2a bis 2c: jeweils eine Draufsicht auf Bauteile des Schiebers des Cuttermessers gemäß Figur 1,
- Fig. 3: eine Draufsicht auf eine Klinge für das Cuttermesser gemäß Figur 1,
- Fig. 4: eine Längsschnittansicht des Gehäuses des Cuttermessers gemäß Figur 1,
- Fig. 5a bis 5c: jeweils eine Ansicht des Verriegelungsbolzens des Cuttermessers gemäß Figur 1,
- Fig. 6a und 6b: jeweils eine Draufsicht auf das Cuttermesser gemäß Figur 1 in zwei Positionen,
- Fig. 7a und 7b: jeweils eine Draufsicht wie in Figur 6, jedoch als Längsschnitt,
- Fig. 8a und 8b: jeweils eine Draufsicht auf eine zweite Ausführungsform des Cuttermesser in zwei Positionen wie in Figur 7 und
- Fig. 9a und 9b: jeweils eine Draufsicht wie in Figur 8, jedoch als Längsschnitt.

In den Figuren 1, 2 und 4 bis 9 werden zwei Ausführungsformen eines Cuttermessers 1 in verschiedenen Ansichten und Positionen bzw. einzelne Bauteile des Cuttermessers 1 gezeigt, das mit einer in Figur 3 einzeln dargestellte auswechselbaren flachen Klinge K bestückt ist. Die Figuren 1, 2 und 4 bis 7 beziehen sich auf die erste Ausführungsform des Cuttermessers 1 und die Figuren 8 und 9 auf die zweite Ausführungsform des hier als Karton- oder Sicherheitsmesser ausgebildeten Cuttermessers 1 mit Federvorrichtung 2. Sämtliche Bauteile des Cuttermessers sind Kunststoffspritzgussteile aus Acrylnitril-Butadien-StyrolCopolymerisat (ABS).

Das Cuttermesser 1 weist ein hier einstückiges Gehäuse 3 und einen in dem Gehäuse 3 in und gegen Arbeitsrichtung a verschieblich geführten Schieber 4 mit einer einen flachen Aufnahmeraum 5 aufweisenden Aufnahme 6 für die auswechselbare Klinge K mit einer Schneide S aufweist auf. Der Aufnahmeraum 5 weist schmalseitig eine Öffnung 7 auf, aus der die Klinge K mit einer einen Bereich der Schneide S aufweisenden Ecke E herausragt. Wie unmittelbar ersichtlich, kann die hier in Figur 3 dargestellte flache viereckige Klinge K mit zwei parallelen Schneiden S entsprechend ihren vier Ecken E (Figur 3) in vier verschiedenen Positionen in die Aufnahme 6 eingesetzt werden, so dass die Klinge K entsprechend vierfach genutzt werden kann. Eine hier ebenfalls verwendbare einschneidige Klinge kann entsprechend zweifach genutzt werden.

Das Gehäuse 3 weist oberseitig eine übliche langlochartige Einleitungsöffnung 8 zum manuellen Einleiten einer Verschiebungskraft in und gegen eine Arbeitsrichtung in den Schieber 4 auf. Der Schieber 4 ist über einen Arbeitsweg w zwischen einer Speicherposition (Figuren 1a, 6a und 7a), in der der Aufnahmeraum 5 in dem Gehäuse 3 angeordnet ist, und einer Arbeitsposition (Figuren 6b und 7b), in der der Schieber 4 zumindest gerade mit der Öffnung 7 durch eine in Arbeitsrichtung a vorn im Gehäuse 3 angeordnete Austrittsöffnung 9 aus dem Gehäuse 3 herausragt, hin und her verschiebbar. Der Schieber 4 ist darüber hinaus zu seiner Bestückung mit der Klinge K in Arbeitsrichtung a über die Arbeitsposition hinaus über einen Entnahmeweg e in eine Entnahmeposition (Figuren 1b und 1c) hinein verschiebbar, in der der Aufnahmeraum 5 vollständig aus dem Gehäuse 3 herausragt. Der Schieber 4 ist jedoch, wie weiter unten gezeigt, gegen ein weiteres Herausschieben aus dem Gehäuse 3 gesichert.

Der Schieber 4 weist zwei Schieberteile, ein in Arbeitsrichtung r vorderes Schieberteil 10 mit der Aufnahme 6 und ein in Arbeitsrichtung r hinteres Schieberteil 11 auf. Diese Schieberteile 10, 11 sind über den Arbeitsweg a relativ zueinander verschieblich ausgebildet. Das hintere Schieberteil 11 ist einer Verriegelung 12 in einer Verriegelungsposition an dem Gehäuse 3 festgelegt (Figur 1a, 6a, 6b, 8a und 8b) zum Verschieben des Schiebers in die Entnahmeposition (Figur 1b und 1c) hinein von der Verriegelung 12 freigegeben ist. Die Verriegelung 12 weist ein als Verriegelungsbolzen 13 ausgebildetes Verriegelungselement auf. Der Verriegelungsbolzen 13 ist beidendseitig in Lageröffnungen 14 im Gehäuse 3 um eine Drehachse d senkrecht zur größeren Seitenfläche 15 des Aufnahmeraumes 5 drehbar an dem Gehäuse 3 angelagert und durchragt mit einem mittleren Bereich 16 eine an dem hinteren Schieberteil 11 vorgesehene als Verriegelungsöffnung 17 ausgebildete Öffnung. Wie in der Darstellung des hinteren Schieberteiles 11 gemäß Figur 2b deutlich entnehmbar, ist die Verriegelungsöffnung 17 kreisrund ausgebildet und seitlich gegen Arbeitsrichtung r zu einem Spalt 18 nach außen hin geöffnet, dessen Spaltbreite s hier etwa ein Drittel des Durchmessers dr der Verriegelungsöffnung 17 beträgt. Wie insbesondere den Figuren 5 entnehmbar, ist der Verriegelungsbolzen 13 bis auf eine vorgesehene oberseitige Handhabe 19 endseitig entsprechend der zugeordneten Lageröffnung 14 kreisrund ausgebildet, während sein mittlerer Bereich 16 einen länglichen Querschnitt mit einer den Durchmesser dr der Verriegelungsöffnung 17 angepassten größeren Seite 20 und einer der Spaltebreite d angepassten kleineren Seite 21 auf. Die oberseitige Handhabe 19 weist ebenfalls einen länglichen Querschnitt wie der mittlere Bereich 16 auf und ist gleich diesem ausgerichtet. Anhand der Ausrichtung der Handhabe 19 ist ersichtlich, wie der mittlere Bereich 16 ausgerichtet ist. Ist der Verriegelungsbolzen 13 in einer Offenposition so in der Verriegelungsöffnung 17 drehpositioniert, dass seine größere Seite 20 parallel zur Arbeitsrichtung r ausgerichtet ist, so befindet sich das hintere Schieberteil 11 in einer Entriegelungsposition, in der es in Arbeitsrichtung unter Loslösung von dem Verriegelungsbolzen 13 verschiebbar ist, wobei der Verriegelungsbolzen 13 über den Spalt 18 die Verriegelungsöffnung 17 verlässt. Ist nun die äußere Seite 20 nicht parallel zur Arbeitsrichtung r ausgerichtet, so stößt der Verriegelungsbolzen in einer Schließposition mit seiner kleineren Seite 21 innenseitig gegen die Verriegelungsöffnung 17, so dass der Schieber 4 bzw. das hintere Schieberteil 11 verriegelt ist. Dies kann, wie unmittelbar ersichtlich, bereits bei wenigen Drehwinkelgraden des Verriegelungsbolzens 13 aus seiner Offenposition heraus erfolgen. Zur Sicherheit ist jedoch ein ordnungsgemäßer Drehwinkel ß von 90° für die Verriegelungsposition vorgesehen, in dem die größere Seite 20 senkrecht zur Arbeitsrichtung r ausgerichtet ist. Oberseitig der Handhabe 19 sowie randseitig an der hier oberen Lageröffnung 14 sind entsprechende Markierungen 22 zur Anzeige der ordnungsgemäßen Offenposition und Schließposition des Verriegelungsbolzens 13 vorgesehen.

Der Verriegelungsbolzen 13 ist bezüglich seiner Drehung von hier etwa 90° zwischen der Schließposition und der Offenposition in der Verriegelungsöffnung 17 geführt angeordnet. Hierzu weist der mittlere Bereich 16 randseitig an beiden seinen kleineren Seiten 21 jeweils einen sich radial nach außen erstreckenden, als ersten Führungsvorsprung 23 (Figur 5) ausgebildeten Vorsprung auf. Dieser greift in Einbaulage in eine ihm angepasste als erste Führungsnut 24 (Figur 2b) ausgebildete Nut ein, die innenseitig in der Verriegelungsöffnung 17 vorgesehen ist. Die beiden Führungsnuten 24 sind umfänglich um etwa 90° voneinander beabstandet. Eine Führungsnut 24 mündet mit einem in eingezeichneter Drehrichtung dg hinteren Ende 26 in den Spalt 18 ein, so dass der Vorsprung 23 in den Spalt 18 hinein drehbar und damit freigegeben ist. Das in Drehrichtung dg vordere Ende 27 der Führungsnuten 23 dient für den Verriegelungsbolzen 13 in der Schließposition als Anschlag.

Um zu verhindern, dass der Schieber 4 über die in Figur 1b und c gezeigte Entnahmeposition in Arbeitsrichtung r weiter aus dem Gehäuse 3 herausgeschoben werden kann, ist eine Anschlagsicherung 28 mit einem an dem vorderen Schieberteil 10 vorgesehenen zweiten Führungsvorsprung 29 vorgesehen, der in einer innenseitig an dem Gehäuse 3 vorgesehenen zweiten Führungsnut 30 über den gesamten Verschiebungsweg des Schiebers 4 aus der Speicherposition in die Entnahmeposition hinein geführt ist. Die zweite Führungsnut 30 ist in Arbeitsrichtung r geschlossen und dient somit in der Entnahmeposition als Anschlag für den Schieber 4. Die zweite Führungsnut 30 ist gegen Arbeitsrichtung r geöffnet, so dass der Schieber 3 zur Montage in Arbeitsrichtung r durch eine am Gehäuse 3 vorgesehene Einschieböffnung 40 in das Gehäuse 3 eingeschoben werden kann. Der Aufnahmeraum 5 kann in der Entnahmeposition geöffnet werden. Hierzu weist die Aufnahme 6 eine in Figur 6 dargestellte größere Seitenwand 31 auf, die zum Öffnen und Verschließen des Aufnahmeraumes an einer Ecke in einem Schwenkgelenk 32 um eine Schwenkachse sc senkrecht zu ihrer Oberflächenerstreckung schwenkbeweglich an dem vorderen Schieberteil 10 angeordnet ist. Hierzu weist die Seitenwand einen Fortsatz mit dem Schwenkgelenk 32 auf, der zum sicheren Zusammenhalt der Seitenwand 31 an dem vorderen Schieberteil 10 in der Entnahmeposition des Schiebers 4 endseitig an der Austrittsöffnung 9 des Gehäuses 3 geführt ist.

Wie ferner der Figur 1 entnehmbar, ist oberseitig der Seitenwand 31 als Angriffshilfe eine Riffelung 34 vorgesehen. Zum Verschieben des vorderen Schieberteiles 10 bei verriegeltem hinterem Schieberteil 11 ist eine Führung 34 vorgesehen, in der das vordere Schieberteil 10 relativ zum hinteren Schieberteil 11 anschlagsbegrenzt über den Arbeitsweg a verschieblich geführt ist. Hierzu greifen die beiden Schieberteile 10, 11 jeweils mit einem Klauenpaar 36 ineinander. Die Klauenpaare 36 umfassen zwei Klauen 37 mit abgewinkelten Enden 38. Bei den vorderen Schieberteil 10 sind die Klauen 37 quer zur Arbeitsrichtung r außen angeordneten, während die Klauen 37 des hinteren Schieberteiles 11 mit nach außen weisenden Enden 38 über einen Zwischenraum 39 innen angeordnet sind. Die Klauen 37 des eines Schieberteiles 10, 11 greifen mit ihren Enden 38 in Arbeitsrichtung r verschieblich an die jeweils zugeordnete Klaue 37 des anderen Schieberteiles 11, 10 an. Der Arbeitsweg a wird, wie der Zeichnung ersichtlich, durch stirnseitiges Anschlagen der Klauen 37 an das jeweils andere Schieberteil 10, 11 bzw. durch Ineinanderhaken der Enden 38 begrenzt. Somit ist die Führung 35 kräftemechanisch günstig spiegelsymmetrisch zu einer mittleren Längsschnittebene aufgebaut.

Die in den Figuren 8 und 9 dargestellte zweite Ausführungsform des Cuttermessers 1 als Kartonmesser unterscheidet sich von der bisher beschriebenen Ausführungsform des Cuttermessers1 durch das Vorsehen der Federvorrichtung 2. Hierzu ist eine mittige Zugfeder 41 vorgesehen, die in dem Zwischenraum 39 verläuft und die beiden Schieberteile 10, 11 in der Speicherposition und in der Entnahmeposition unter Vorspannung zusammenhält. Mit Verschieben des vorderen Schieberteils 10 aus der Speicherposition in die Arbeitsposition wird die Zugfeder 41 weiter gespannt, so dass mit Loslassen des vorderen Schieberteiles 10 dasselbe unter Einwirkung der Zugfeder 41 wieder sicher zurück in die Speicherposition gegen Arbeitsrichtung r gegen das hintere Schieberteil 11 zurückgezogen werden kann. Dies erfolgt in bekannter Weise bei dem als Kartonmesser ausgebildeten Cuttermesser 1 dann, wenn die Klinge k sich zum Ende eines Scheidvorganges von dem zu schneidenden Material löst.

### Bezugzeichenliste

- 1: Cuttermesser
- 2: Federvorrichtung
- 3: Gehäuse
- 4: Schieber
- 5: Aufnahmeraum
- 6: Aufnahme
- 7: Öffnung
- 8: Einleitungsöffnung
- 9: Austrittsöffnung
- 10: vorderes Schieberteil
- 11: hinteres Schieberteil
- 12: Verriegelung
- 13: Verriegelungsbolzen
- 14: Lageröffnung
- 15: größere Seitenfläche
- 16: Bereich
- 17: Verriegelungsöffnung
- 18: Spalt
- 19: Handhabe
- 20: Seite
- 21: Seite
- 22: Markierung
- 23: erster Führungsvorsprung
- 24: erste Führungsnut
- 26: hinteres Ende
- 27: vorderes Ende
- 28: Anschlagssicherung
- 29: zweiter Führungsvorsprung
- 30: zweite Führungsnut
- 31: Seitenwand
- 32: Schwenkgelenk
- 33: Arm
- 34: Riffelung
- 35: Führung
- 36: Klauenpaar
- 37: Klaue
- 38: Ende
- 39: Zwischenraum
- 40: Einschieböffnung
- 41: Zugfeder
- a: Arbeitsweg
- e: Entnahmeweg
- d: Drehachse
- dr: Durchmesser
- dg: Drehrichtung
- r: Arbeitsrichtung
- s: Spaltbreite
- sc: Schwenkachse
- ß: Drehwinkel
- K: Klinge
- S: Schneide
- E: Ecke

## Patentansprüche

1. Cuttermesser (1), insbesondere ein Kartonmesser, mit einem eine Austrittsöffnung (9) aufweisenden Gehäuse (3) und einem in dem Gehäuse (3) in und gegen eine Arbeitsrichtung (r) verschieblich geführten Schieber (4), wobei der Schieber (4) eine Aufnahme (6) mit einem flachen Aufnahmeraum (5) für eine auswechselbare flache Klinge (K) mit einer Schneide (S) aufweist, der Aufnahmeraum (5) zum zumindest partiellen Freilegen der Schneide (S) der Klinge (K) schmalseitig eine Öffnung (7) aufweist und der Schieber (4) mittels manuellen Einleitens einer Verschiebungskraft durch eine Einleitungsöffnung (8) im Gehäuse (3) über einen Arbeitsweg (a) zwischen einer Speicherposition, in der der Aufnahmeraum (5) in dem Gehäuse (3) angeordnet ist, und einer Arbeitsposition, in der der Schieber (4) zumindest gerade mit der Öffnung (7) durch die Austrittsöffnung (9) aus dem Gehäuse (3) herausragt, hin und her verschiebbar ist, wobei der Schieber (4) zu seiner Bestückung mit der Klinge (K) in Arbeitsrichtung (r) über die Arbeitsposition hinaus über einen Entnahmeweg (e) in eine Entnahmeposition hinein verschiebbar ist, in der der Aufnahmeraum (5) vollständig aus dem Gehäuse (3) herausragt, und der Schieber (4) gegen ein vollständiges Herausschieben aus dem Gehäuse (3) gesichert ist, **dadurch gekennzeichnet, dass** der Schieber (4) ein in Arbeitsrichtung (r) vorderes Schieberteil (10) mit der Aufnahme (6) und ein in Arbeitsrichtung (r) hinteres Schieberteil (11) aufweist, wobei die Schieberteile (10,11) über den Arbeitsweg (a) relativ zueinander verschieblich angeordnet sind, und das hintere Schieberteil (11) mittels einer vorgesehenen Verriegelung (12) in einer Verriegelungsposition an dem Gehäuse (3) festgelegt und in einer Entriegelungsposition von derselben zum Verschieben des Schiebers (4) in die Entnahmeposition hinein freigegeben ist.

2. Cuttermesser (1) nach Anspruch 1, **dadurch gekennzeichnet, dass** die beiden Schieberteile (10,11) unter Ausbildung einer Führung (35) ineinander greifen, mittels derer die Schieberteile (10,11) anschlagsbegrenzt über den Arbeitsweg (a) verschieblich geführt sind.

3. Cuttermesser (1) nach Anspruch 2, **dadurch gekennzeichnet, dass** die Führung (35) spiegelsymmetrisch zu einer mittigen Längsschnittebene des Schiebers (4) aufgebaut ist und zwei zueinander gewandte, sich längs erstreckende und ineinander greifende Klauenpaare (36) aufweist.

4. Cuttermesser (1) nach einem der Ansprüche 1 bis 3, **dadurch gekennzeichnet, dass** die Verriegelung (12) ein Verriegelungselement aufweist, das relativ bewegbar zum Schieber (4) an dem Gehäuse (3) angelagert ist, wobei das Verriegelungselement bezüglich der Arbeitsrichtung (r) in einer Schließposition verriegelnd an dem hinteren Schieberteil (11) angreift und in einer Offenposition das hintere Schieberteil (11) freigibt.

5. Cuttermesser (1) nach einem der Ansprüche 1 bis 4, **dadurch gekennzeichnet, dass** das Verriegelungselement als Verriegelungsbolzen (13) ausgebildet ist, der beidendseitig an dem Gehäuse (3) um eine Drehachse (d) senkrecht zur größeren Seitenfläche (15) des Aufnahmeraumes (5) drehbar gelagert ist und mit einem mittleren Bereich (16) unter kraftwirksamen seitlichen Anlage eine in dem hinteren Schieberteil (11) vorgesehene Verriegelungsöffnung (17) durchragt.

6. Cuttermesser (1) nach Anspruch 5, **dadurch gekennzeichnet, dass** die Verriegelungsöffnung (17) kreisrund ausgebildet ist und seitlich gegen die Arbeitsrichtung (r) zu einem Spalt (18) oder Langloch mit einer Spaltbreite (s) kleiner als der Durchmesser (dr) der Verriegelungsöffnung (17) geöffnet ist und dass der mittlere Bereich (16) des Verriegelungsbolzens (13) einen länglichen Querschnitt mit einer dem Durchmesser (dr) der Verriegelungsöffnung (17) angepassten größeren Seite (20), und einer der Spaltbreite (s) angepassten kleineren Seite (21) aufweist, wobei der Verriegelungsbolzen (13) mit seiner größeren Seite (20) in der Schließposition senkrecht zur Arbeitsrichtung (r) und in der Offenposition in Arbeitsrichtung (r) weist.

7. Cuttermesser (1) nach Anspruch 6, **dadurch gekennzeichnet, dass** der Verriegelungsbolzen (13) bezüglich seiner Drehbewegung anschlagsbegrenzt über einen Drehwinkel (ß) von etwa 90° zwischen der Schließposition und der Offenposition in der Verriegelungsöffnung (17) geführt angeordnet ist.

8. Cuttermesser (1) nach Anspruch 7, **dadurch gekennzeichnet, dass** der mittlere Bereich des Verriegelungsbolzens an zumindest einer seiner kleineren Seiten einen sich radial nach außen erstreckenden als ersten Führungsvorsprung (23) ausgebildeten Vorsprung aufweist, der führungswirksam in eine ihm angepasste als erste Führungsnut (24) ausgebildete Nut eingreift, die innenseitig in der Verriegelungsöffnung (17) angeordnet ist und sich umfänglich etwa über den Drehwinkel (ß) erstreckt.

9. Cuttermesser (1) nach einem der Ansprüche 1 bis 8, **dadurch gekennzeichnet, dass** das vordere Schieberteil (10) zur Sicherung des Schiebers (4) gegen das vollständige Herausschieben aus dem Gehäuse (3) heraus einen als zweiten Führungsvorsprung (29) ausgebildeten Vorsprung aufweist, der führungswirksam in eine ihm angepasste als zweite Führungsnut (30) ausgebildete endseitig begrenzte Nut eingreift, die innenseitig am Gehäuse angeordnet ist und sich in Längsrichtung desselben erstreckt.

10. Cuttermesser (1) nach einem der Ansprüche 1 bis 9, **dadurch gekennzeichnet, dass** der flache Aufnahmeraum (5) an einer der größeren Seitenflächen (15) mittels einer größeren Seitenwand (31) begrenzt wird, die zum Öffnen und Verschließen des Aufnahmeraumes (5) an einer Ecke in einem Schwenkgelenk (32) um eine Schwenkachse (sc) senkrecht zu ihrer flächigen Erstreckung schwenkbeweglich an dem Schieber (4) angeordnet ist.

11. Cuttermesser (1), insbesondere als Kartonmesser ausgebildet, nach einem der Ansprüche 1 bis 10, **dadurch gekennzeichnet, dass** das vordere Schieberteil (10) und hintere Schieberteil (11) in der Speicherposition mittels einer Federkraft einer Federvorrichtung (2) gegen die Arbeitsrichtung (r) gegeneinander vorgespannt sind und dass das vordere Schieberteil (10) gegen die Federkraft relativ zu dem hinteren Schieberteil (11) aus der Speicherposition in die Arbeitsposition hinein verschiebbar ist.

## Claims

1. Utility knife (1), particularly a box cutter, with a housing (3) displaying an outlet opening (9) and a slide (4), guided in the housing (3) in sliding fashion in and opposite to a working direction (r), where the slide (4) displays a receptacle (6) with a shallow receiving space (5) for a replaceable, flat blade (K) with a cutting edge (S), the narrow side of the receiving space (5) displays an opening (7) for at least partial exposure of the cutting edge (S) of the blade (K), and the slide (4) can, by means of manual introduction of a sliding force through an introduction opening (8) in the housing (3), be slid back and forth over a working path (a) between a storage position, in which the receiving space (5) is located in the housing (3), and a working position, in which the opening (7) of the slide (4) at least just projects from the housing (3) through the outlet opening (9), where the slide (4) can, in order to be fitted with the blade (K), be slid over a removal path (e) in the working direction (r), beyond the working position and into a removal position, in which the receiving space (5) projects completely from the housing (3), and the slide (4) is secured to prevent it from being completely slid out of the housing (3), **characterised in that** the slide (4) displays a front slide part (10), seen in the working direction (r), with the receptacle (6), and a rear slide part (11), seen in the working direction (r), where the slide parts (10, 11) are arranged in a manner permitting sliding relative to each other over the working path (a), and the rear slide part (11) is fixed in place on the housing (3) in a locking position by means of a lock (12) provided for this purpose, and released from the same in an unlocking position for sliding of the slide (4) into the removal position.

2. Utility knife (1) according to Claim 1, **characterised in that** the two slide parts (10, 11) engage each other, forming a guide (35), by means of which the slide parts (10, 11) are guided in sliding fashion over the working path (a) and limited by stops.

3. Utility knife (1) according to Claim 2, **characterised in that** the guide (35) is constructed in mirror-symmetrical fashion relative to a central longitudinal plane of the slide (4) and displays two pairs of claws (36) that face each other, extend in the longitudinal direction and engage each other.

4. Utility knife (1) according to one of Claims 1 to 3, **characterised in that** the lock (12) displays a locking element that is mounted on the housing (3) in a manner permitting movement relative to the slide (4), where, in relation to the working direction (r), the locking element acts on the rear slide part (11) in locking fashion in a closed position, and releases the rear slide part (11) in an open position.

5. Utility knife (1) according to one of Claims 1 to 4, **characterised in that** the locking element is designed as a locking pin (13), both ends of which are mounted on the housing (3) in a manner permitting rotation about an axis of rotation (d) perpendicular to the larger side face (15) of the receiving space (5), and whose middle area (16) reaches through a locking opening (17) provided in the rear slide part (11), making force-transmitting, lateral contact.

6. Utility knife (1) according to Claim 5, **characterised in that** the locking opening (17) is of circular design and opens laterally, in the direction opposite to the working direction (r), into a gap (18) or slot with a gap width (s) less than the diameter (dr) of the locking opening (17), and **in that** the middle area (16) of the locking pin (13) displays an oblong cross-section with a larger side (20) adapted to the diameter (dr) of the locking opening (17) and a smaller side (21) adapted to the gap width (s), where the larger side (20) of the locking pin (13) is oriented perpendicularly to the working direction (r) when in the closed position, and faces in the working direction (r) when in the open position.

7. Utility knife (1) according to Claim 6, **characterised in that** the locking pin (13) is mounted and guided in the locking opening (17) in such a way that its rotary movement is limited by stops to an angle of rotation (β) of roughly 90° between the closed position and the open position.

8. Utility knife (1) according to Claim 7, **characterised in that**, on at least one of its smaller sides, the middle area of the locking pin displays a projection, extending radially outwards and designed as a first guide projection (23), which engages and is guided in a groove, adapted to it and designed as a first guide groove (24), that is located on the inside of the locking opening (17) and extends circumferentially over roughly the angle of rotation (β).

9. Utility knife (1) according to one of Claims 1 to 8, **characterised in that**, to secure the slide (4) against sliding completely out of the housing (3), the front slide part (10) displays a projection, designed as a second guide projection (29), which engages and is guided in a groove that is adapted to it, bounded at the ends, designed as a second guide groove (30) and located on the inside of the housing, extending in the longitudinal direction thereof.

10. Utility knife (1) according to one of Claims 1 to 9, **characterised in that** the shallow receiving space (5) is limited on one of the larger side faces (15) by means of a larger side wall (31), one corner of which is mounted on the slide (4) in a pivoting joint (32) in a manner permitting pivoting movement about a pivoting axis (sc) perpendicular to its plane extension for opening and closing of the receiving space (5).

11. Utility knife (1), particularly designed as a box cutter, according to one of Claims 1 to 10, **characterised in that**, in the storage position, the front slide part (10) and the rear slide part (11) are pretensioned against each other by means of the spring force of a spring device (2) in the direction opposite to the working direction (r), and **in that** the front slide part (10) can be slid relative to the rear slide part (11), from the storage position into the working position, against the spring force.

## Revendications

1. Couteau à lame retractable (1), notamment couteau pour carton, comprenant une boîte (3) avec une aperture de sortie (9) et un coulisseau (4) guidé à l'intérieur de la boîte de manière mobile dans et contre une direction de travail (r), ledit coulisseau (4) comportant un logement (6) avec un espace de logement peu profond (5) pour une lame plate échangeable (K) avec un fil (S), ledit espace de logement peu profond (5) présentant une aperture (7) de chant pour dégager ledit fil (S) de la lame (K) au moins partiellement, et ledit coulisseau (4), par l'introduction manuelle d'une force de déplacement, pouvant être balancé entre une position de stockage, à laquelle ledit espace de logement (5) est arrangé dans la boîte (3), et une position de travail, à laquelle ledit coulisseau (4) sort de la boîte (3) au moins d'une courte distance à travers de l'aperture de sortie (9), ledit coulisseau (4), pour être muni de la lame (K), étant déplaçable dans la direction de travail (r) et au-delà de la position de travail et sur une voie de prélèvement (a) vers une position de prélèvement, à laquelle l'espace de logement (5) complètement dépasse de la boîte (3) et le coulisseau (4) étant mis en sécurité contre son déplacement complet hors de la boîte (3), **caractérisé en ce que** le coulisseau (4) comporte une partie de coulisseau (10) formant la partie antérieure dans le sens de travail (r) et présentant ledit logement (6), et une partie de coulisseau (11) formant la partie arrière dans le sens de travail (r), lesdites parties de coulisseau (10, 11) étant disposées de manière déplaçable l'une relativement à l'autre sur une voie de travail (a) et que la partie de coulisseau arrière (11) est fixée à une position de verrouillage sur la boîte (3) par un dispositif de verrouillage (12) qui est prévu, et que ladite partie de coulisseau arrière est libérée de la position de verrouillage par ledit dispositif de verrouillage, pour déplacer le coulisseau (4) vers la position de prélèvement.

2. Couteau á lame rétractable (1) selon la revendication 1, **caractérisé en ce que** les deux parties de coulisseau (10, 11) sont engrenées l'une avec l'autre en formant un dispositif de guidage (35) par lequel sont guidées lesdites parties de coulisseau (10, 11) pour un déplacement sur la voie de travail (a) en étant limitées par un épaulement.

3. Couteau à lame rétractable (1) selon la revendication 2, **caractérisé en ce que** le dispositif de guidage (35) est formé de manière symétrique par rapport à un plan de section longitudinal central du coulisseau (4) et comporte deux couples de mâchoires (36) engrenés et s'étendant longitudinalement et tournés l'un vers l'autre.

4. Couteau à lame retractable (1) selon l'une des revendications 1 à 3, **caractérisé en ce que** le dispositif de verrouillage (12) comporte un élément de verrouillage logé contre la boîte (3) de manière mobile par rapport au coulisseau (4), ledit élément de verrouillage, à une position de verrouillage par rapport à la direction de travail (r), attaquant sur la partie de coulisseau arrière (11) de manière verrouillante, et libérant ladite partie de coulisseau arrière (11) à la position ouverte.

5. Couteau à lame rétractable (1) selon l'une des revendications 1 à 4, **caractérisé en ce que** l'élément de verrouillage est formé comme un boulon de verrouillage (13) logé pour rotation autour d'un axe de rotation (d) perpendiculaire à la surface latérale plus grande (15) de l'espace de logement (6) de deux côtés de la boîte (3) et dépassant, avec une partie centrale (16), par une ouverture de verrouillage (17) prévue dans la partie de coulisseau arrière (11) sous un contact latéral à une force effective.

6. Couteau à lame retractable (1) selon la revendication 5, **caractérisé en ce que** l'ouverture de verrouillage (17) est circulaire et est ouverte latéralement contre la direction de travail (r) vers une fente (18) ou un trou oblong avec une largeur de fente (s) inférieure au diamètre (dr) de l'ouverture de verrouillage (17) et **en ce que** la partie centrale (16) du boulon de verrouillage (13) présente une section oblongue avec un côté plus grand (20) adapté au diamètre (dr) de l'ouverture de verrouillage (17) et avec un côté plus petit (21) adapté à la largeur de fente (s), ledit boulon de verrouillage (11) avec son côté plus grand (20) montrant, à sa position de verrouillage, perpendiculairement par rapport au sens de travail (r) et, à la position ouverte, dans le sens de travail (r).

7. Couteau à lame retractable (1) selon la revendication 6, **caractérisé en ce que** le boulon de verrouillage (13), concernant sa rotation, est disposé de manière guidée dans l'ouverture de verrouillage (17) sur un angle de rotation (β) d'environ 90° entre la position de fermeture et la position ouverte en étant limité par un épaulement.

8. Couteau à lame rétractable (1) selon la revendication 7, **caractérisé en ce que** la partie centrale du boulon de verrouillage comporte, au moins sur l'un de ses côtés plus petits, une projecture s'étendant radialement vers l'extérieur et formée comme une première projecture de guidage (23) qui engage, de manière effective de guidage, dans une rainure adaptée à ladite projecture et formée comme une première rainure de guidage (24) disposée sur le côté intérieur de l'ouverture de verrouillage (17) et s'étendant circonférentiellement et sensiblement sur l'angle de rotation (β).

9. Couteau à lame rétractable (1) selon l'une des revendications 1 à 8, **caractérisé en ce que**, pour mettre en sécurité ledit coulisseau (4) contre son déplacement complète hors de la boîte (3), la partie antérieure de coulisseau (10) comporte une projecture formée comme une deuxième projecture de guidage (29) qui engage, de manière effective de guidage, dans une rainure adaptée à ladite projecture et formée comme une deuxième rainure de guidage (30) délimitée à l'extrémité, rainure qui est disposée sur le côté intérieur de la boîte et s'étend dans la direction longitudinale de ladite boîte.

10. Couteau à lame rétractable (1) selon l'une des revendications 1 à 9, **caractérisé en ce que** l'espace de logement peu profond (5) est délimité sur l'une des surfaces latérales plus grandes (15) par une paroi latérale plus grande (31) qui, pour ouvrir et fermer l'espace de logement (5) sur un coin, est disposée dans un joint de pivotement sur le coulisseau (4) de manière pivotante autour d'un axe de pivotement (sc) et perpendiculairement par rapport à la grande étendue de ladite paroi latérale.

11. Couteau à lame retractable (1), notamment en forme de couteau pour carton, selon l'une des revendications 1 à 10, **caractérisé en ce que** la partie de coulisseau antérieure (10) et la partie de coulisseau arrière (11), à la position de stockage, sont précontraintes l'une contre l'autre et contre la direction de travail (r) par une force du ressort d'un dispositif de ressort (2) et **en ce que** la partie de coulisseau antérieure (10) peut être déplacée, à l'encontre de la force du ressort, de la position de stockage vers la position de travail relativement à la partie de coulisseau arrière (11).
